# EUROPÄISCHE PATENTSCHRIFT

(11) **EP 0 152 539 B1**
(45) Veröffentlichungstag und Bekanntmachung des Hinweises auf die Patenterteilung: **09.03.1988**
(21) Anmeldenummer: 84113179.0
(22) Anmeldetag: 02.11.1984
(51) Int. Cl.: B05C 19/00

(54) **Vorrichtung zum Trockenauftragen von fliessfähigen Granulaten**
Device for dry-applying fluid granules
Dispositif pour appliquer à sec des granulés fluides

(30) Priorität: 17.02.1984 DE 3405712
(43) Veröffentlichungstag der Anmeldung: 28.08.1985
(73) Patentinhaber: Degussa Aktiengesellschaft, 60311 Frankfurt (DE)
(72) Erfinder: Geyer, Hans, D-6000 Frankfurt am Main (DE)

(56) Entgegenhaltungen:
- DE-A- 1 918 033
- DE-A- 3 233 330
- GB-A- 2 108 052
- US-A- 3 716 021
- US-A- 3 802 384

## Beschreibung

Die Erfindung betrifft eine Vorrichtung zum Trockenauftragen von fliessfähigen Granulaten, insbesondere von fliessfähigen Glasuren, auf Oberflächen gemäss dem Oberbegriff des Patentanspruchs 1.

Glasuren wurden bisher meist über Siebmaschinen aufgetragen, insbesondere auf keramische Oberflächen. Eine solche Siebmaschine wird in der US-A-3 802 384 beschrieben. Bei diesem Auftragverfahren entsteht jedoch eine richtungsorientierte Oberflächenstruktur der aufgetragenen Schichten, die in manchen Fällen optisch sichtbar und unerwünscht ist.

Es war daher Aufgabe der vorliegenden Erfindung, eine Vorrichtung zum Trockenauftragen von fliessfähigen Granulaten, insbesondere von fliessfähigen Glasuren, auf Oberflächen zu schaffen, mit der strukturfreie Schichten herstellbar sind.

Diese Aufgabe wurde erfindungsgemäss gelöst durch eine Vorrichtung, die gekennzeichnet ist durch ein mit Einfüllöffnungen versehenes Gehäuse mit einem nach aussen erweiterten Auslauf im Gehäuseboden, in den ein geschlossener, dem Auslauf angepasster, axial verschiebbarer und drehbarer Konus eingesetzt ist.

Vorteilhafterweise ist die Oberfläche des Konus mit feinen Nuten versehen, wobei die Nutentiefen 0,2 bis 5 mm betragen können.

Zwischen dem Auslauf und dem Konus kann durch Axialverschiebung, die vorzugsweise stufenlos erfolgt, eine bestimmte Spaltbreite vorgegeben werden. Durch die Rotation des Konus wird abhängig von Spaltbreite und Rotationsgeschwindigkeit das im Gehäuse sich befindende Glasurmaterial mengen- und korngrössenabhängig ausgetragen und beispielsweise auf keramische Fliesen aufgebracht, die auf einem Glasierband unterhalb des Auslaufs an der Auftragvorrichtung vorbeibewegt werden. Man erhält mittels dieser Vorrichtung überraschenderweise eine gleichmässige Glasurschicht ohne Vorzugsorientierung des Glasurmaterials.

Der Antrieb des Konus erfolgt vorzugsweise über ein stufenloses Getriebe und eine Welle.

Die Abbildung zeigt schematisch einen Längsschnitt durch eine beispielhafte Ausführungsform der Vorrichtung.

Die Vorrichtung besteht aus einem zylindrischen Gehäuse (1) und einem Gehäuseboden (2), in dem sich eine nach aussen sich erweiternder Auslauf (3) befindet. In diesen Auslauf (3) ist ein Konus (4) eingepasst, der auf einer Welle (6) sitzt und über ein stufenloses Getriebe (7) in Rotation versetzt und axial verschoben werden kann. Die Glasuren werden dem Gehäuse (1) über Einfüllöffnungen (5) zugeführt.

## Patentansprüche

1. Vorrichtung zum Trockenauftragen von fliessfähigen Granulaten, insbesondere von fliessfähigen Glasuren, auf Oberflächen, gekennzeichnet durch ein mit Einfüllöffnungen (5) versehenes Gehäuse (1) mit einem nach aussen konisch erweiterten Auslauf (3) im Gehäuseboden (2), in den ein geschlossener, dem Auslauf (3) angepasster, axial verschiebbarer und drehbarer Konus (4) eingesetzt ist.

2. Vorrichtung nach Anspruch 1, dadurch gekennzeichnet, dass die Oberfläche des Konus (4) in Axialrichtung mit feinen Nuten versehen ist.

3. Vorrichtung nach Anspruch 1 und 2, dadurch gekennzeichnet, dass der Konus (4) in Axialrichtung stufenlos verschiebbar ist.

4. Vorrichtung nach Anspruch 1 bis 3, dadurch gekennzeichnet, dass der Konus.(4) an einer Welle (6) befestigt ist und über ein stufenloses Getriebe (7) angetrieben wird.

## Claims

1. An apparatus for the dry application of fluid granulates, particularly fluid glazes, to surfaces, characterized by a housing (1) provided with filling openings (5) and comprising in its base (2) an outlet widened conically outwards into which a closed, axially displaceable and rotatable cone (4) adapted to the outlet (3) is inserted.

2. An apparatus as claimed in Claim 1, characterized in that the surface of the cone (4) is finely grooved in the axial direction.

3. An apparatus as claimed in Claims 1 and 2, characterized in that the cone (4) is continuously displaceable in the axial direction.

4. An apparatus as claimed in Claims 1 to 3, characterized in that the cone (4) is fixed to a shaft (6) and driven via an infinitely variable gear (7).

## Revendications

1. Dispositif pour l'application à sec de produits granulés aptes à s'écouler, en particulier de glaçures aptes à s'écouler, sur des surfaces, caractérisé par un boîtier (1) muni d'orifices de remplissage (5), comportant une sortie (3) s'élargissant en cône vers l'extérieur dans le fond du boîtier (2), dans lequel est inséré un cône fermé (4) adapté à la sortie (3), capable de tourner et d'être déplacé axialement.

2. Dispositif selon la revendication 1, caractérisé en ce que la surface du cône (4) est munie de fines rainures en direction de l'axe.

3. Dispositif selon la revendication 1 ₀ 2, caractérisé en ce que le cône (4) peut se déplacer progressivement dans le sens axial.

4. Dispositif selon l'une quelconque des revendications 1 à 3, caractérisé en ce que le cône (4) est fixé sur un arbre (6) est entraîné par un mécanisme d'entraînement progressif (7).
